# EUROPÄISCHE PATENTSCHRIFT

(11) **EP 0 306 678 B1**
(45) Veröffentlichungstag und Bekanntmachung des Hinweises auf die Patenterteilung: **07.11.1990**
(21) Anmeldenummer: 88111940.8
(22) Anmeldetag: 25.07.1988
(51) Int. Cl.: B26F 1/36

(54) **Einloch-Brieflocher**
Single hole paper punch
Perforateur à poinçon unique

(30) Priorität: 08.09.1987 DE 3730069
(43) Veröffentlichungstag der Anmeldung: 15.03.1989
(73) Patentinhaber: Firma Louis Leitz, D-70469 Stuttgart (DE)
(72) Erfinder: Sixt, Gerhard, D-7252 Weil der Stadt 5 (DE)
(74) Vertreter: Wolf, Eckhard, Dr.-Ing.

(56) Entgegenhaltungen:
- DE-C- 3 640 627

## Beschreibung

Die Erfindung betrifft einen Einloch-Brieflocher mit einem eine Lochstempelführung und eine Matrize enthaltenden und mit einem Einschiebschlitz und einer Schnitzelkammer versehenen Unterteil und mit einem am Unterteil angelenkten, auf einen unter der Einwirkung einer Rückholfeder stehenden Lochstempel einwirkenden Druckhebel.

Ein solcher Einloch-Brieflocher kann beispielsweise als kleiner Taschenlocher verwendet werden. Grundsätzlich besteht aber auch die Möglichkeit, die fertig montierten Einloch-Brieflocher zu Mehrfachlochern zu kombinieren.

Der Erfindung liegt die Aufgabe zugrunde, einen Einloch-Brieflocher der eingangs angegebenen Art so zu gestalten, daß seine Einzelteile einfach und automatengerecht hergestellt und montiert werden können und daß dennoch eine zuverlässig funktionierende und robuste Bauweise gewährleistet ist.

Zur Lösung dieser Aufgabe werden die im Patentanspruch 1 angegebenen Merkmale vorgeschlagen. Weitere vorteilhafte Ausgestaltungen und Weiterbildungen ergeben sich aus den Unteransprüchen.

Das Unterteil besteht erfindungsgemäß aus zwei bezüglich einer vertikalen Trennebene im wesentlichen spiegelsymmetrisch zueinander ausgebildeten, vorzugsweise aus Kunststoff-Spritzgußteilen oder aus Aluminium-Druckgußteilen bestehenden Halbschalen, die im Bereich ihrer Trennebene vorzugsweise durch Rasten, Clipsen, Nieten, Kleben oder Schrauben miteinander verbindbar sind. Die Wände der Halbschalen begrenzen gemeinsam die Schnitzelkammer. Weiter enthalten die Halbschalen erfindungsgemäß je eine halbzylindrische Aussparung, die sich zu einem nach oben hin offenen, durch den Druckhebel verdeckten, die Feder und den Lochstempel aufnehmenden Zylindergehäuse ergänzen. Bei der Montage des Brieflochers aus seinen Einzelteilen können die Feder und der Lochstempel entweder nacheinander oder gemeinsam von oben her in das Zylindergehäuse eingesetzt werden, bevor der Druckhebel mit seinem auf den Lochstempel einwirkenden Druckkörper am Locherunterteil angelenkt wird. Die hieraus resultierenden Montagemöglichkeiten sind besonders automatisierungsfreundlich.

Gemäß einer bevorzugten Ausgestaltung der Erfindung sind in den Halbschalen Schlitzaussparungen angeordnet, die sich zu einem breiten Schlitz ergänzen und in die ein den Einschiebschlitz bildendes, die Lochstempelführung und die Matrize enthaltendes, im wesentlichen U-förmig gebogenes metallisches Einlegeteil eingesetzt ist. Ein Vorteil dieses Einlegeteils besteht darin, daß die Lochstempelführung und die Matrize aus einem Teil unverrückbar miteinander verbunden sind, so daß ein zuverlässiges Einführen des Lochstempels in die Matrize gewährleistet ist. Aufgrund seiner symmetrischen Gestalt kann das Einlegeelement auch als Wendematrize verwendet werden. Eine besonders einfache und exakte Plazierung des Einlegeteils im Locherunterteil wird dadurch erreicht, daß im Bereich der Schlitzaussparungen Vertiefungen zur formschlüssigen Aufnahme des Einlegeteils angeordnet sind.

Nach einer weiteren vorteilhaften Ausgestaltung der Erfindung sind an den Halbschalen einander zugewandte randoffene Kanalaussparungen angeordnet, die sich zu einem Führungskanal zur Aufnahme einer Meßleiste ergänzen.

Die Meßleiste kann dabei aus einem elastisch biegsamen Bandmaterial, vorzugsweise aus Federbandstahl bestehen, an dessen einen Ende ein vorzugsweise um eine zur Bandebene vertikale Achse schwenkbarer Anschlagwinkel für die Kanten des zu lochenden Schriftguts angeordnet ist. Die den Führungskanal bildenden Kanalaussparungen weisen zweckmäßig einen im Fußbereich des Unterteils angeordneten geradlinigen Abschnitt und einen im rückwärtigen Bereich des Unterteils angeordneten, zur Oberseite führenden gekrümmten Abschnitt auf. Der Führungskanal dient vorzugsweise zur Aufbewahrung der Meßleiste während ihres Nichtgebrauchs. Um ihre Anschlagfunktion zu erfüllen, wird die aus dem Führungskanal entnommene Meßleiste in einen unterhalb des Einsteckschlitzes angeordneten, quer verlaufenden Durchbruch eingesteckt und nach Maßgabe seiner auf der Oberfläche aufgedruckten Formatmarkierungen mehr oder weniger tief eingeschoben. Der schwenkbare Anschlagwinkel ermöglicht dabei in seinen beiden Endstellungen eine formatgetreue Doppellochung.

Gemäß einer vorteilhaften Weiterbildung der Erfindung können mehrere Einloch-Brieflocher mittels Abstandshalter zu einem Mehrfachlocher mit vorgebbaren Lochabständen kombiniert werden. Zu diesem Zweck ist mindestens in einer der beiden Halbschalen der Briefiocherunterteiie jeweils zumindest eine Bohrung oder Öffnung zur Aufnahme einer Distanzstange mit vorgegebener Länge angeordnet.

Im folgenden wird die Erfindung anhand der in den Zeichnungen in schematischer Weise dargestellten Ausführungsbeispiele näher erläutert. Es zeigen
Fig. 1 eine Seitenansicht eines im Bereich seiner mittleren Trennebene geöffneten und teilweise geschnittenen Einloch-Brieflochers;
Fig. 2 einen Schnitt durch den gesamten Locher entlang der Schnittlinie 2-2 der Fig. 1;
Fig. 3 einen Schnitt durch den gesamten Locher entlang der Schnittlinie 3-3 der Fig. 1;
Fig. 4 einen Schnitt durch den gesamten Locher entlang der Schnittlinie 4-4 der Fig. 1;
Fig. 5 ein abgewandeltes Ausführungsbeispiel eines Einloch-Brieflochers in einer der Fig. 1 entsprechenden Darstellung;
Fig. 6a und b eine Seitenansicht und eine Draufsicht auf eine Meßleiste mit Anschlag zur Verwendung in Verbindung mit einem Locher nach Fig. 1 bis 5.

Die in der Zeichnung dargestellten Einloch-Brieflocher sind wegen ihrer kleinen Abmessungen vor allem als Taschenlocher geeignet. Sie bestehen im wesentlichen aus einem mit einem Einschiebschlitz 10 und einer Schnitzelkammer 12 versehenen und mit einem Lochstempel 14 bestückten Unterteil 15 und aus einem am Unterteil 15 um eine horizontale Achse 16 schwenkbar gelagerten, mit einem als Querstange ausgebildeten Druckkörper 18 auf den unter der Einwirkung einer Rückholfeder 20 stehenden Lochstempel 14 einwirkenden Druckhebel 22.

Das Unterteil 15 ist aus zwei im wesentlichen spiegelsymmetrisch zueinander ausgebildeten Halbschalen 15',15" an ihrer vertikalen Trennebene 24 so mit einer Schraub- oder Klebeverbindung zusammengesetzt, daß diese auf ihrer Innenseite die Schnitzelkammer 12 begrenzen, die über einen Schnitzelkanal 26 mit der Unterseite der Matrize 28 verbunden ist. Weiter weisen die beiden Halbschalen 15',15" halbzylindrische Aussparungen auf, die sich zu einem nach oben offenen Zylindergehäuse 30 für die Rückholfeder 20 und den Lochstempel 14 ergänzen. Bei der Montage können die Rückholfeder 20 und der mit einem verbreiterten Kopfstück 32 versehene Lochstempel 14 entweder nacheinander oder gleichzeitig von oben her in das Zylindergehäuse 30 einfach eingeführt werden, bevor der Druckhebel 22 angelenkt wird. Entsprechend einfach können der Lochstempel 14 und die Feder 20 im Bedarfsfall ausgetauscht werden.

Die die Lochstempelführung 34 und die Matrize 28 bildenden Öffnungen sind in einem im wesentlichen U-förmig gebogenen Einlegeteil 36 aus Metall angeordnet, das beim Zusammensetzen des Unterteils 15 aus seinen zwei Halbschalen 15',15" in Vertiefungen der Schlitzaussparungen 10',10" eingelegt und dort nach dem Verbinden der Halbschalen 15',15" formschlüssig eingebettet wird. Die Lochstempelführung 34 und die Matrize 28 sind auf diese Weise unverrückbar miteinander verbunden, was unabhängig von der Belastung ein gutes Einführen des Stempels 14 in die Matrize 28 gewährleistet.

Im unteren und rückwärtigen Bereich des Unterteils 15 sind an den Halbschalen 15',15" randoffene Schlitzkanäle 38',38" ausgespart, die sich zu einem hinterschnittenen Führungskanal 38 zur Aufnahme einer biegsamen Meßleiste 40 ergänzen. Im vorderen Fußbereich des Locherunterteils hat der Führungskanal 38 einen geradlinigen Verlauf und mündet im rückwärtigen Bereich in einen gekrümmten Abschnitt 42 ein, der im Falle der Fig. 1 einen Vollkreis und im Falle der Fig. 5 einen in eine obere Geradstrecke 44 mündende teilkreisförmige Umlenkung bildet. Beim Ausführungsbeispiel nach Fig. 5 dient die Meßleiste 40 im eingeschobenen Zustand zusätzlich als Verschlußorgan der nach oben weisenden Öffnung 46 der Schnitzelkammer 12.

Aus den Fig. 6a und b ist zu erkennen, daß die Meßleiste 40 aus einem in Querrichtung gewölbten Band 48 aus Federbandstahl besteht, wie es beispielsweise auch für Rollmaßstäbe eingesetzt wird. Am einen Ende ist ein um die Achse 50 in zwei Endstellungen verschwenkbares Winkelstück 52 mit einem Anschlag 54 an der Meßleiste 40 angelenkt, während am anderen Ende ein Anschlagbolzen 56 angenietet ist. Der Führungskanal 38,42,44 dient nur zur Aufbewahrung der Meßleiste 40 bei Nichtgebrauch. Beim Gebrauch wird die Meßleiste 40 aus dem Führungskanal 38 entnommen und durch den querverlaufenden Durchbruch 58 des Locherunterteils 15 hindurchgesteckt. Auf der Meßleiste 40 ist eine Formatskala aufgedruckt, die zusammen mit dem Anschlag 54 ein formatgenaues Lochen von Schriftgut ermöglicht. Im Falle der Fig. 1 ist ein geschlossener und im Falle der Fig. 5 ein randoffener Durchbruch 58 für die Meßleiste 40 vorgesehen.

Der mit seitlichen Abbiegungen 60 versehene Druckhebel 22 ist im vorderen Bereich mit einem durchgehenden Bolzen 16 an einem massiven Lagerbock 62 der Halbschalenhälften 15',15" gelagert. Im rückwärtigen Bereich besitzt er außerdem auf der einen Seite eine randoffene Öffnung 64 und auf der anderen Seite eine geschlossene Öffnung 66, die zur Aufnahme eines am Locherunterteil 15 begrenzt verschiebbaren Arretierungsbolzens 68 bestimmt sind. Im Falle der Fig. 1 ist auf der Innenseite des Druckhebels ein Schaumstoffstreifen 70 aufgeklebt, der in der Arretierungsstellung des Druckhebels 22 die nach oben weisende Öffnung 46 der Schnitzelkammer 12 verschließt. Beim Anheben des Druckhebels bildet die Schulter 72 des Unterteils einen Begrenzungsanschlag, gegen den die vordere abgebogene Schmalseitenkante 74 des Druckhebels 22 anschlägt.

## Patentansprüche

1. Einloch-Brieflocher mit einem eine Lochstempelführung (34) und eine Matrize (28) enthaltenden und mit einem Einschiebschlitz (10) und einer Schnitzelkammer (12) versehenen Unterteil und mit einem am Unterteil angelenkten, auf einen unter der Einwirkung einer Rückholfeder (20) stehenden Lochstempel (14) einwirkenden Druckhebel (22), dadurch gekennzeichnet, daß das Unterteil (15) aus zwei bezüglich einer vertikalen Trennebene (24) im wesentlichen spiegelsymmetrisch ausgebildeten, im Bereich der Trennebene (24) miteinander verbundenen Halbschalen (15',15") besteht, deren Wände gemeinsam die Schnitzelkammer (12) begrenzen.

2. Brieflocher nach Anspruch 1, dadurch gekennzeichnet, daß in den Halbschalen (15',15",) je eine Schlitzaussparung (10',10") angeordnet ist, die sich zu einem breiteren Schlitz ergänzen und in die ein den Einschiebschlitz (10) bildendes, die Lochstempelführung (34) und die Matrize (28) enthaltendes, im wesentlichen U-förmig gebogenes metallisches Einlegeteil (36) eingesetzt ist.

3. Brieflocher nach Anspruch 2, dadurch gekennzeichnet, daß im Bereich der Schlitzaussparungen (10',10") Vertiefungen zur formschlüssigen Aufnahme des Einlegeteils (36) angeordnet sind.

4. Brieflocher nach Anspruch 2 oder 3, dadurch gekennzeichnet, daß in den Halbschalen (15',15") unterhalb der Schlitzaussparung (10',10") sich zu einem in die Schnitzelkammer (12) mündenden Schnitzelkanal (26) ergänzende Kanalhälften eingeformt sind.

5. Brieflocher nach einem der Ansprüche 1 bis 4, dadurch gekennzeichnet, daß die Schnitzelkammer (12) eine nach oben weisende, vorzugsweise durch den Druckhebel (22) verdeckte Öffnung (46) aufweist.

6. Brieflocher nach einem der Ansprüche 1 bis 5, dadurch gekennzeichnet, daß der Druckhebel (22) in seiner niedergedrückten Stellung am Unterteil (15) arretierbar ist.

7. Brieflocher nach Anspruch 5 oder 6, dadurch gekennzeichnet, daß am Druckhebel (22) ein in seiner Arretierungsstellung die Schnitzelkammeröffnung (46) verschließendes, vorzugsweise als elastischer Streifen (70) aus Schaumstoff oder Schaumgummi ausgebildetes Verschlußorgan angeordnet ist.

8. Brieflocher nach einem der Ansprüche 1 bis 7, gekennzeichnet durch an den Halbschalen (15',15_{"}) angeordnete, einander zugewandte randoffene Kanalaussparungen (38',38"), die sich zu einem Führungskanal (38,42,44) zur Aufnahme einer Meßleiste (40) ergänzen.

9. Brieflocher nach Anspruch 8, dadurch gekennzeichnet, daß die Meßleiste (40) aus einem elastisch biegsamen Bandmaterial (48), vorzugsweise aus Federbandstahl, besteht, und daß die den Führungskanal bildenden Kanalaussparungen (38',38") einen im Fußbereich des Unterteils (15) angeordneten geradlinigen Abschnitt (38) und einen im rückwärtigen Bereich des Unterteils (15) angeordneten zur Oberseite führenden gekrümmten Abschnitt (42) aufweisen.

10. Brieflocher nach Anspruch 9, dadurch gekennzeichnet, daß die Öffnung (46) der Schnitzelkammer (12) durch die Meßleiste (40) in ihrer in den Führungskanal (38,42,44) eingeschobenen Endstellung verschließbar ist.

11. Brieflocher nach einem der Ansprüche 1 bis 10, dadurch gekennzeichnet, daß die Halbschalen (15',15") im Bereich unterhalb der Schlitzaussparungen (10',10_{"},) je eine sich zu einem durchgehenenden Durchbruch (58) ergänzende Schlitzöffnung zum Durchstecken der mit einem Anschlag (54,56) versehenen Meßleiste (40) aufweisen.

12. Brieflocher nach einem der Ansprüche 1 bis 11, dadurch gekennzeichnet, daß der Druckhebel (22) seitliche, die Seitenflächen des Unterteils (15) teilweise übergreifende Abbiegungen (60) aufweist, und daß in den Abbiegungen (60) in der Nähe des freien Hebelendes mindestens eine Aussparung (64,66) zur Arretierung des Druckhebels (22) in dessen niedergedrückter Endlage an einem im Unterteil (15) angeordneten Arretierungsorgan (68) angeordnet sind.

13. Brieflocher nach einem der Ansprüche 1 bis 12, dadurch gekennzeichnet, daß die Halbschalen (15',15") als Spritzgußteile aus Kunststoff ausgebildet sind.

14. Brieflocher nach einer der Ansprüche 1 bis 12, dadurch gekennzeichnet, daß die Halbschalen (15',15",) als Aluminium-Druckgußteile ausgebildet sind.

15. Brieflocher nach einem der Ansprüche 1 bis 13, dadurch gekennzeichnet, daß der Führungskanal (42) im rückwärtigen Bereich des Unterteils (15) einen Aufwickelzylinder für die Meßleiste (40) bildet.

16. Brieflocher nach einem der Ansprüche 1 bis 15, dadurch gekennzeichnet, daß in den Halbschalen (15',15") je eine halbzylindrische Aussparung angeordnet ist, die sich zu einem nach oben hin offenen, durch den Druckhebel (22) verdeckten, die Feder (20) und den Lochstempel (14) aufnehmenden Zylindergehäuse (30) ergänzen.

17. Brieflocher gekennzeichnet durch mehrere mittels Abstandshalter miteinander verbindbare Einloch-Brieflocher gemäß einem der Ansprüche 1 bis 16.

18. Brieflocher nach Anspruch 17, dadurch gekennzeichnet, daß mindestens in einer der beiden Halbschalen der Brieflocherunterteile (15) jeweils zumindest eine Bohrung oder Öffnung zur Aufnahme einer den Abstandshalter bildenden Distanzstange angeordnet ist.

## Claims

1. Single-hole paper punch with a bottom section (15) including a punch-die guide (34) and a template (28) and provided with an insert slot (10) and a waste receptacle (12), and with a pressure lever (22) which is hinged onto the bottom section and acting on a punch die (14) which is under the influence of a return spring (20), characterised in that the bottom section (15) consists of two half dishes (15', 15"), which are substantially mirror-symmetrical relative to a vertical separating level (24) and joined in the region of the separating level (24), the walls of which define the waste receptacle.

2. Paper punch according to claim 1, characterised in that one each slotted recess (10', 10") is arranged in the half dishes (15' 15"), combined forming a broader slot into which is inserted a substantially U-shaped bent metallic insert member (36) which houses the punch-die guide (34) and the template (28).

3. Paper punch according to claim 2, characterised in that indents are arranged in slot recesses (10', 10") to sealingly accommodate the insert member (36).

4. Paper punch according to claim 2 or 3, characterised in that channel halves, which combine to form a waste channel (26) terminating in the waste receptacle (12), are formed into the half dishes (15', 15") underneath the slot recess (10', 10").

5. Paper punch according to one of the claims 1 to 4, characterised in that the waste receptacle (12) in- dudes an upwards facing opening (46), preferable covered by pressure lever (22).

6. Paper punch according to one of the claims 1 to 5, characterised in that pressure lever (22) can be arrested against the bottom section (15) whilst in its downward position.

7. Paper punch according to claim 5 or 6, characterised in that a closing element, preferably an elastic strip (70) of foam material or foam rubber, which closes the waste -receptacle opening (46) whilst in its arresting position, is arranged at the pressure lever (22).

8. Paper punch according to one of the claims 1 to 7, characterised by open-edged channel recesses (38', 38") being arranged on the half dishes (15', 15"), which recesses face one another and combine to form a guide channel (38, 42, 44) to accomodate a measuring strip (40).

9. Paper punch according to claim 8, characterised in that the measuring strip (40) is made of an elastic, bendable tape material (48), preferably of spring-band steel, and that the channel recesses (38, 38"), which form the guide channel, have a straight section (38) in the foot region of the bottom section (15), and a bent section (42) leading to the top in the rearward region of bottom section (15).

10. Paper punch according to claim 9, characterised in that the opening (46) of the waste receptacle (12) is closable by way of the measuring strip (4) when pushed into the guide channel (38, 42, 44) to its end position.

11. Paper punch according to one of the claims 1 to 10, characterised in that the half dishes (15', 15") are provided in the region underneath the slot recess (10', 10") with each of slot opening which combine to form a continuous passage (58) for insertion of the measuring strip (40) including its stop (54, 56).

12. Paper punch according to one of the claims 1 to 11, characterised in that the pressure lever (22) has lateral bends (60) which partially reach over the lateral surfaces of the bottom section (15), and that in said blends (60) near the free lever end is arranged at least one recess (64, 66) for arresting the pressure lever (22) in its downwards end position against an arresting element (68), arranged in the bottom section (15).

13. Paper punch according to one of the claims 1 to 12, characterised in that the half dishes (15', 15") are injection-moulded parts of synthetics material.

14. Paper punch according to one of the claims 1 to 12, characterised in that the half dishes (15', 15") are aluminium die-cast parts.

15. Paper punch according to one of the claims 1 to 13, characterised in that the guide channel (42) forms a winding-up cylinder for the measuring strip (40) in the rearward region of the bottom section.

16. Paper punch according to one of the claims 1 to 15, characterised in that one each half-cylindrical recess is arranged in the half dishes (15', 15") which combine to an upwardly open cylinder housing (30), covered by the pressure lever (22) and accommodating the spring (20) and the punch die (14).

17. Paper punch characterised by several single-hole paper punches, interconnectable by means of several spacer elements according to one of the claims 1 to 16.

18. Paper punch according to claim 17, characterised in that at least in one of the two half dishes of the punch bottom section (15) is arranged each at least one bore or opening to accomodate one spacer rod, forming the spacer support.

## Revendications

1. Perforateur à poinçon unique avec une partie de base (15) contenant un guide de poinçon (34) et une matrice (28) et munie d'une fente d'introduction (10) et d'une chambre à déchets (12), et avec un levier de pression (22) relié de manière articulée à la partie de base et agissant sur un poinçon (14) soumis à l'action d'un ressort de rappel (20), caractérisé en ce que la partie de base (15) est constituée de deux demi-coquilles (15', 15") qui sont réalisées de manière sensiblement symétrique par rapport à un plan de joint vertical (24) et reliées entre elles au niveau du plan de joint (24) et dont les parois limitent ensemble la chambre à déchets (12).

2. Perforateur selon la revendication 1, caractérisé en ce que dans les demi-coquilles (15', 15") sont ménagés respectivement un évidement (10', 10") en forme de fente, lesquels évidements se complètent pour former une fente plus large et dans lesquels est mise en place une pièce encastrée métallique (36), repliée sensiblement en U, qui forme la fente d'introduction (10) et contient le guide de poinçon (34) et la matrice (28).

3. Perforateur selon la revendication 2, caractérisé en ce que dans la région des évidements (10', 10") en forme de fente sont ménagés des renfoncements pour recevoir la pièce encastrée (36) en liaison de forme.

4. Perforateur selon la revendication 2 ou 3, caractérisé en ce que dans les demi-coquilles (15', 15") sont façonnées, sous l'évidement (10', 10") en forme de fente, des moitiés de canal qui se complètent pour former un canal à déchets (26) qui débouche dans la chambre à déchets (12).

5. Perforateur selon l'une quelconque des revendications précédentes, caractérisé en ce que la chambre à déchets (12) présente une ouverture (46) orientée vers le haut et recouverte de préférence par le levier de pression (22).

6. Perforateur selon l'une quelconque des revendications précédentes, caractérisé en ce que le levier de pression (22) peut être bloqué dans sa position abaissée sur la partie de base (15).

7. Perforateur selon la revendication 5 ou 6, caractérisé en ce que sur le levier de pression (22) est monté un organe de fermeture qui, de préférence réalisé en une matière du genre mousse ou caoutchouc alvéolaire, ferme dans sa position d'arrêt l'ouverture (46) de la chambre à déchets.

8. Perforateur selon l'une quelconque des revendications précédentes, caractérisé par des évidements formant canaux (38', 38") à bord ouvert qui, disposés dans les demi-coquilles (15', 15") et tournés l'un vers l'autre, se complètent pour former un canal de guidage (38, 42, 44) destiné à recevoir une barrette de mesure (40).

9. Perforateur selon la revendication 8, caractérisé en ce que la barrette de mesure (40) est constituée par une matière (48) en forme de bande élastiquement flexible, de préférence en acier feuillard à ressort, et en ce que les évidements (38', 38") qui forment le canal de guidage comportent une partie rectiligne (38) disposée dans la région en forme de pied de la partie de base (15) et une partie courbée (42) disposée dans la région arrière de la partie de base (15) et qui mène vers le côté supérieur.

10. Perforateur selon la revendication 9, caracté-
risé en ce que l'ouverture (46) de la chambre à déchets (12) peut être fermée par la barrette de mesure (40) dans sa position terminale à l'état glissé à fond dans le canal de guidage (38, 42, 44).

11. Perforateur selon l'une quelconque des revendications précédentes, caractérisé en ce que les demicoquilles (15', 15") présentent dans la région au-dessous des évidements (10', 10") en forme de fentes chacune une ouverture en forme de fente qui se complètent pour former un passage ininterrompu (58) prévu pour y faire passer la barrette de mesure (40) munie d'une butée (54, 56).

12. Perforateur selon l'une quelconque des revendications précédentes, caractérisé en ce que le levier de pression (22) présente des parties latérales repliées (60) s'engageant partiellement sur les faces latérales de la partie de base (15), et en ce que dans les parties repliées (60) est prévu, au voisinage de l'extrémité libre du levier, au moins un évidement (64, 66) pour assujettir le levier de pression (22) dans sa position finale à l'état abaissé sur un organe d'arrêt (68) disposé dans la partie de base (15).

13. Perforateur selon l'une quelconque des revendications précédentes, caractérisé en ce que les demi-coquilles (15', 15") sont réalisées en tant que pièces moulées par injection en matière synthétique.

14. Perforateur selon l'une quelconque des revendications 1 à 12, caractérisé en ce que les demi- coquilles (15', 15") sont réalisées en tant que pièces coulées sous pression en aluminium.

15. perforateur selon l'une quelconque des revendications 1 à 13, caractérisé en ce que le canal de guidage (42) dans la région arrière de la partie de base (15) forme un cylindre d'enroulement pour la barrette de mesure (40).

16. Perforateur selon l'une quelconque des revendications précédentes, caractérisé en ce que dans chacune des demi-coquilles (15', 15" est prévu un évidement semi-ylindrique qui se complètent pour former une enveloppe cylindrique (30) ouverte vers le haut, recouverte par le levier de pression (22) et recevant le ressort (20) et le poinçon (14).

17. Perforateur caractérisé par plusieurs perforateurs à poinçon unique selon l'une quelconque des revendications précédentes et qui peuvent être reliés entre eux au moyen d'organes d'espacement.

18. Perforateur selon la revendication 17, caractérisé en ce qu'au moins dans l'une des deux demi- coquilles des parties de base (15) des perforateurs est prévu au moins un trou ou ouverture destiné à recevoir une barre d'écartement formant l'organe d'espacement.
